# EUROPÄISCHE PATENTSCHRIFT

(11) **EP 3 516 647 B1**
(45) Veröffentlichungstag und Bekanntmachung des Hinweises auf die Patenterteilung: **10.11.2021**
(21) Anmeldenummer: 17780665.0
(22) Anmeldetag: 26.09.2017
(51) Int. Cl.: G10D 13/02, G10D 13/10, G10D 13/20, G10D 13/24

(54) **SCHLAGZEUG MIT EINER VORRICHTUNG**
DRUM WITH A DEVICE
BATTERIE MUSICALE AVEC UN DISPOSITIF

(30) Priorität: 26.09.2016 DE 102016118169
(43) Veröffentlichungstag der Anmeldung: 31.07.2019
(73) Patentinhaber: Weninger, Johannes, 67574 Osthofen (DE)
(72) Erfinder: Weninger, Johannes, 67574 Osthofen (DE)
(74) Vertreter: WSL Patentanwälte Partnerschaft mbB
(86) Internationale Anmeldenummer: PCT/EP2017/074373
(87) Internationale Veröffentlichungsnummer: WO 2018/055201

(56) Entgegenhaltungen:
- DE-A1- 4 302 134
- DE-U1- 29 708 882
- JP-A- H11 119 770
- US-A- 5 877 440
- US-A- 6 028 258
- US-A- 6 060 652
- US-A- 6 107 555
- US-A1- 2012 174 732
- US-A1- 2016 275 924
- US-B1- 7 906 718

## Beschreibung

Die Erfindung betrifft ein Schlagzeug mit einer Vorrichtung, welche eine Einrichtung zur Veränderung des An- und/oder Abklingverhaltens des Schlagzeugs, insbesondere zur Veränderung der Tonlänge aufweist.

In der westlichen Musik wird zwischen Trommel und Pauke unterschieden. Demnach überwiegt beim Spiel der Trommel das Geräusch, während die Pauke auf einen bestimmten Ton mit klar definierter Höhe gestimmt ist. Bereits bekannt ist es, durch einen Mechanismus das Fell der Pauke während des Spiels zu spannen und hierdurch die Höhe des Tons zu verändern, so dass das Instrument tonal genutzt werden kann.

Das Verhältnis vom Kesseldurchmesser zur Kesseltiefe ist sehr unterschiedlich. Standtoms sind häufig tiefer als Hängetoms gleichen Durchmessers. Eine Sonderstellung nehmen die sogenannten Rototoms ein. Sie bestehen nur aus einem flachen Metallrahmen, auf den das Schlagfell gespannt ist; einen Kessel gibt es nicht. Eine Schraubkonstruktion macht es möglich, während des Spiels die Fellspannung zu verändern, sodass durch Drehung des Rahmens ein Glissando erzeugt werden kann. Der Begriff Glissando auch glissato, glisscato, glissicando; vom französischen glisser "gleiten" abgeleitet, bezeichnet in der Musik die kontinuierliche gleitende Veränderung der Tonhöhe. Eng verwandt mit dem Begriff Glissando, und teilweise überschneidend mit ersterem, ist auch die musikalische Verzierungsart Portamento.

Bei Schlagzeugen - wie Trommeln oder Toms - ist es schwierig, mit herkömmlichen Mitteln die Tonlänge bzw. das Sustain genau einzustellen. Bisher wurde eine Veränderung, insbesondere eine Reduzierung der Tonlänge vor allem durch externe Dämpfer erreicht, die z.B. auf dem Fell aufgeklebt wurden oder am Spannreifen des Fells angebracht und wiederum durch eine Einstellschraube auf dem Fell angedrückt wurden. Durch ein Gate am Mischpult durch den Tonmeister hat man im Falle elektronischer Aufzeichnung oder Übertragung künstlich die Tonlänge eingestellt.

Durch das Stimmen bzw. Verstimmen der Felle konnte man das gewünschte Sustain innerhalb gewisser Grenzen erhalten. Diese Methoden waren aber immer mit Kompromissen behaftet. D. h. bei einer eigentlich guten tonalen Abstimmung der Toms bzw. Trommeln aufeinander, erhält man mit den bekannten Mitteln und Verfahren oft ein sehr unterschiedliches Sustain der Trommeln ist, das entweder zu kurz oder zu lang, aber nicht gleichmäßig ist.

Wird ein Fell abgeklebt oder mit einem Dämpfer versehen, kann man zwar die entsprechenden Tonlängen verkürzen, jedoch gehen durch das Abkleben und Dämpfen auch Obertöne verloren. Man erhält ein unausgewogenes Klangbild. Wird bei elektronischer Aufzeichnung bzw. Verstärkung das Sustain durch ein Gate am Mischpult durch den Tonmeister bestimmt, ist die Tom nicht mehr leise spielbar, weil das Gate erst bei einer durch den Tonmeister festgelegten Lautstärke das Mikrofon für Schall öffnet. Ein weiteres Problem ist, dass man das Sustain nicht länger machen kann, als es ohne jede Dämpfung ist. D. h. möchte der Schlagzeuger mehr Sustain als die Tom es ohne jede Dämpfung maximal ermöglicht, gibt es abgesehen von elektronischen Maßnahmen bisher keine Lösung für ein verlängertes Sustain. Verschiedene Musikstilrichtungen erfordern verschiedene Sustains für ein und dieselbe Tom. Deshalb ist es üblich, dass Schlagzeuger verschiedene Schlagzeug-Sets besitzen, um den Musikstilarten gerecht zu werden. Unüblich bzw. nicht gewünscht ist es, bei einem Konzert mehrere Schlagzeuge für die Stilisten bereitzustellen.

Aus der DE 297 08 882 U1 ist ein Vorrichtungshalter für Trommeln bekannt zum Befestigen an einer Spannstrebe zwischen zwei Gegenringen der Trommel zum Halten eines Stabelements und eines Instrumentes an dem Stabelement, wobei der Vorrichtungshalter aufweist: Einen Basisrahmen, der wie in U-Kanal gestaltet ist, wobei der Basisrahmen aufweist: Eine Unterwand, zwei parallele aufrechte Seitenwände, welche von der Unterwand an zwei gegenüberliegenden Seiten ausgehen, zwei aufrechte Ansätze, welche jeweils von den aufrechten Seitenwänden an einem Ende ausgehen und ein jeweiliges Durchgangsloch definieren, einen länglichen, ein offenes Ende aufweisenden Schlitz, der in der Unterwand am gegenüberliegenden Ende abgelegen von den aufrechten Ansätzen angeordnet ist, zwei bogenförmige Kerben, welche jeweils an den aufrechten Seitenwänden angeordnet sind, zwei Drehachsenlöcher, welche jeweils in den aufrechten Seitenwänden gebildet sind und zwischen den aufrechten Ansätzen und den bogenförmigen Kerben angeordnet sind, sowie ein Bolzenloch, dass in der Bodenwand zwischen aufrechten Ansätzen gebildet ist; eine Anpressvorrichtung, die in dem Bolzenloch des Basisrahmens anbringbar ist und zum Befestigen des Stabelements in den Durchgangslöchern der aufrechten Ansätze zum Haltern eines Instrumentes dient; einen gekrümmten Halterungsblock mit einem festen Ende, dass verschwenkbar zwischen den Drehachsenlöchern des Basisrahmens durch eine Drehachse angebracht ist, einem offenen freien Ende und einer bogenförmigen unteren Kerbe zum Zusammenwirken mit den bogenförmigen Kerben des Basisrahmens zum Befestigen des Basisrahmens an der einen Spannstrebe der Trommel; eine Befestigungsvorrichtung, die an dem offenen freien Ende des gekrümmten Halterungsblocks verschwenkbar ist und zum Anbringen des offenen freien Endes an der Unterwand des Basisrahmens zu ermöglichen, dass die bogenförmige untere Kerbe des gekrümmten Halterungsblocks und die bogenförmigen Kerben des Basisrahmens auf die Spannstrebe der Trommel klemmbar sind, dient.

Aus der US 6,028,258 A ist eine Klammeranordnung zum Befestigen von Zubehör wie Blöcken oder Glocken an Trommeln bekannt. Die Anordnung ist an einem Trommelrahmen durch zwei Platten befestigt, die an dem Rahmen klemmen. Die Anordnung hat eine Vielzahl von Befestigungsmöglichkeiten, sodass die Anordnung eine Höhenverstellbarkeit des Zubehörs ermöglicht sowie Änderungsmöglichkeiten für die Befestigungsöffnung für das an der Klammeranordnung befestigte Zubehör.

Aus der US 6,060,652 A ist eine Trommelhalterung bekannt mit mindestens einem wirksam mit der Trommel verbundenen Bein und sich unterhalb der Trommel erstreckenden ersten und zweiten mit einem Bein verbundenen Füßen, die mit einer Standfläche verbindbar sind, wobei mindestens einer der Füße für eine einstellbare Bewegung relativ zu dem anderen Fuß vorgesehen ist.

Aus der US 6,107,555 A ist ein Adapter zum Befestigen eines Werkzeuges an einem Trommelreifen bekannt. Ein erstes Element weist eine erste horizontale Sitzplatte auf, eine vertikale Frontplatte und ein oberes Eingriffselement an der Oberseite der Frontplatte, das sich nach vorne von der Sitzplatte aus und hin zu der Trommel erstreckt. Eine Öffnung ist in der Frontplatte vorgesehen und die Öffnung hat eine untere Kante, die nach vorne hin zu dem Trommelkörper zeigt. Ein zweites Element umfasst eine zweite Sitzplatte, die über der ersten Sitzplatte des ersten Elements angeordnet ist. Ein hängendes Teil, das von der zweiten Sitzplatte abhängt, verläuft durch die Öffnung der Frontplatte des ersten Elementes und erstreckt sich unter der erste Sitzplatte. Einen den unteren Trommelreifen greifendes Teil ist an dem hängenden Teil vorgesehen. Eine Schraube in der zweiten Sitzplatte ist gegen die erste Sitzplatte einstellbar zum Bewegen der Sitzplatten gegeneinander, wodurch sich die oberen und unteren Eingriffsteile zusammen gegenüber dem Reifen bewegen. Eine Sitzplatte auf jeder Längsseite des hängenden Teils greift die Rückseite der Frontplatte des Frontteils.

Aus der US 2016/0275924 A1 ist eine Vorrichtung zum Bereitstellen eines Snare-Effekts bei einer vorhandenen Trommel bekannt. Die Vorrichtung ist aus einer Anordnung von Snare-Drähten gebildet, die an einer Befestigungsanordnung montiert sind. Die Snare-Drähte haben eine Länge, die sich nur über einen Teil eines Trommelkopfes erstreckt, wobei die Vorrichtung an einem zugänglichen Bereich einer bestehenden Trommel befestigt ist. In einer Ausführungsform umfasst die Vorrichtung einen Hebelarm, der den Kontakt zwischen den Snare-Drähten und dem Trommelkopf steuert. Die Snare-Vorrichtung kann an der Unterseite eines Tom befestigt sein und einen Snare-Effekt mit einstellbarer Kang bereitstellen.

Aus der US 5,877,440 A ist eine einstellbare klangverbessernde Dämpfungsvorrichtung für ein Schlagzeug bekannt. Diese Vorrichtung umfasst ein erstes Armelement mit einer an einem Schlagzeug befestigbaren Struktur, die mit einem zweiten Armelement mit einer Mehrzahl von Flächenelementen, die den Ton dämpfende Eigenschaften aufweisen, in Verbindung ist. Das zweite Armelement ist auswählbar und abnehmbar mit dem ersten Armelement an einem Punkt neben einem Schlitz des ersten Armelements verbunden, um eine Auswahl an radialen und axialen Positionen des zweiten Armelements relativ zu dem ersten Armelement bereitzustellen. Die Mehrzahl von Flächenelementen kann in einem konstanten Anspresskontakt mit einem Fell eines Schlagzeuges sein.

Der Erfindung liegt daher die Aufgabe zugrunde, eine Vorrichtung für ein Schlagzeug und ein Schlagzeug mit einer solchen Vorrichtung zu schaffen, die das An - und Abklingverhalten verändern kann, insbesondere ein von der Tonhöhe weitgehend unabhängige Einstellen der Tonlänge und auch der Klangfarbe des Schlagzeugs erlaubt.

Gelöst wird die der Erfindung zugrunde liegende Aufgabe durch ein Schlagzeug gemäß Anspruch 1.

Das Schlagzeug umfasst eine Vorrichtung. Die Vorrichtung besteht im Wesentlichen aus einem an einem Schlagzeug befestigbaren Bügel, an dem wiederum ein Verbindungselement zu einem Ständer oder Stativ in Längsrichtung des Bügels verschiebbar angeordnet und in einer gewünschten Position fixierbar ist. Schwingungen des Schlagzeugs werden über die Befestigung des Bügels an dem Kessel (bzw. an einem Spannreifen) auf den Bügel übertragen und die schwingungswirksame Länge des Bügels bestimmt die Tonlänge (= Sustain). Diese schwingungswirksame Länge des Bügels wird wiederum durch die Position des an dem Bügel fixierten Verbindungselementes festgelegt.

Hierdurch ist es auf einfache Weise möglich, das Sustain ohne aufwändige Manipulation in wenigen Sekunden sehr präzise einzustellen. Das Sustain an der Tom ist demnach gemäß der Erfindung bei Bedarf verlängerbar. Die an dem Schlagzeug befestigte Einrichtung zur Veränderung des An- und Abklingverhaltens dient gleichzeitig als Halterung des Schlagzeugs an einem Stativ oder Ständer. Diese Halterung ermöglicht mit ein- und demselben Schlagzeug eine Anpassung an jede Musikstilrichtung. Während eines Konzerts kann der Schlagzeuger sehr schnell für einen anderen Song seinen Sound bzw. das Sustain am Tom ändern, indem er das Verbindungselement an dem Bügel löst, verschiebt und erneut in einer anderen Position fixiert.

Bei der Erfindung handelt es sich so gesehen um eine Schlagzeug-Halterung, mit deren Hilfe das "Sustain" also die Klang-Länge der Schlagzeugtrommel bzw. des Toms in sehr kurzer Zeit auch während einer Musikveranstaltung verändert werden kann. Hierzu wird die Schlagzeug-Halterung auf einem Bügel entlang, d. h. parallel zu der Wand des Schlagzeugs oder konkreter einer Trommel kontinuierlich an eine beliebige Position entlang des Bügels verschoben.

Der hier verwendete Begriff "Schlaginstrument" bzw. Schlagzeug in den Ansprüchen und in der Beschreibung bezieht sich auf alle Trommeln, die mit einem oder mehreren - aus Tierhäuten, Kunststoff oder anderem dünnen Material bestehenden - Fellen bespannt sind. Bei vielen Trommeln überwiegt im Klang der geräuschhafte Charakter der Instrumente, die vergleichbar zu Schlagtrommeln rhythmisch eingesetzt bzw. getrommelt werden oder ähnliche Klänge wie diese erzeugen. Gelegentlich zählt man den Trommeln speziell einige Idiofone Schlaginstrumente (wie Schlitztrommeln und Idiofone Wassertrommeln), aber auch andere Instrumente wie Maultrommeln hinzu. Oft werden solche Instrumente stattdessen auch mit Schlagtrommeln unter allgemeineren Begriffen wie Perkussionsinstrument oder Schlagzeug zusammengefasst. Das Schlagzeug, auf welches die vorliegende Erfindung sich bezieht, weist in der Regel, aber nicht zwingend, einen Kessel, mindestens ein auf den Kessel gespanntes Schlagfell und Eirichtungen zum Einstellen der Spannung des Schlagfells (und damit zum Einstellen der Tonhöhe) auf. Im einfachsten Fall besteht das Schlagzeug nur aus dem Schlagfell und einem Spannring, an welchem eine erfindungsgemäße Vorrichtung befestigbar ist.

Herkömmliche Schlagzeuge dieser Art werden häufig über Ihren Spannreifen gehaltert, mit welchem gleichzeitig das Schlagfell befestigt ist. Der Spannreifen wird seinerseits über sogenannte "Böckchen" die in gleichmäßigen Abständen um den Kessel herum verteilt und an diesem befestigt sind, gespannt. An dem Spannreifen befindet sich dann ein Verbindungselement zu einem Stativ oder dergleichen. Alternativ findet man auch Verbindungselemente vor, die direkt am Kessel befestigt sind.

In einer Variante der vorliegenden Erfindung erfolgt jedoch die Aufhängung des Schlagzeugs ausschließlich über den Bügel zur Einstellung der Tonlänge. Der Bügel ist ausschließlich mit einem seiner Enden an dem Kessel der Trommel befestigt.

Eine Möglichkeit ist gemäß einer Weiterbildung der Erfindung, dass die Aufnahme bzw. Halterung des Schlagzeugs als geformter, zum Beispiel als geschmiedeter, gewalzter und/ oder gebogener Bügel ausgebildet ist.

Der Bügel bildet einen Kreisbogen, der an den Außenumfang einer Wand des Schlagzeugs angepasst und mit, vorzugsweise über seine Länge hinweg möglichst konstantem, Abstand zur Außenseite oder der Wand des Schlagzeugs angeordnet ist.

Das auf dem Bügel verschiebbar aufgenommene Verbindungselement für ein Stativ oder ähnliches ist mit Hilfe einer Klemm- bzw. Schnellspannvorrichtvorrichtung an beliebigen Stellen am Bügel fixierbar.

Vorteilhaft ist es ferner, wenn das Verbindungselement eine Schnellspannvorrichtung mit Flanschteilen aufweist, welche gemeinsam den Bügel umfassen wobei der eine Flanschteil an der Innenseite und der zweite Flanschteil an der Außenseite des Bügels mit Hilfe eines Spannhebels oder mindestens einer Stellschraube anpressbar ist.

Gemäß einer bevorzugten Ausführungsform der Erfindung, weist das Verbindungselement eine Öffnung auf, in der ein Stützarm oder ein Stativzapfen aufgenommen und festgeklemmt werden kann.

In einer Ausführungsform besteht der Bügel aus zwei mit Abstand zueinander angeordneten, parallelen Schenkeln mit im Wesentlichen konstanten Querschnitt besteht, auf welchen das Verbindungselement verschiebbar aufgenommen ist. Durch Verwendung desselben verschiebbaren Verbindungselements, zweckmäßigerweise mit den bereits erwähnten Flanschteilen und bei Verwendung von Bügeln mit dem gleichen Querschnitt, können auf einfache Weise unterschiedlich große Trommeln an die Stütze angeschlossen werden.

Ferner ist es vorteilhaft, wenn das befestigte Ende des Bügels starr und/oder verstellbar mit einem austauschbaren, freitragenden Anschlussteil verbunden ist, das eine Verlängerung des Bügels über dessen befestigtes Ende hinaus darstellt. Das Anschlussteil hat zweckmäßigerweise eine durch Austausch in einem weiten Bereich variable Masse und hat aufgrund seiner jeweiligen Masse einen maßgeblichen Einfluss auf das An- und Abklingverhalten, einschließlich der Tonlänge des Schlagzeugs. Der Bügel verläuft gemäß einer Ausführungsform mit in einer Bogenebene parallel zur Schlagfellebene, kann aber gegebenenfalls auch eine mit Bezug auf die Schlagfellebene veränderbare Winkellage haben.

Vorteilhaft ist es auch, dass der Bügel ausgehend von seinem mit dem Schlagzeug verbundenen Befestigungsende über zumindest einen Teil seiner Länge freitragend angeordnet ist.

Auch das von dem Befestigungsende ausgehende Anschlussteil hat wesentlichen Einfluss auf den Klang. Mit der Veränderung der Masse des Anschlussteils und/oder der Verstellung des Verbindungselements am Bügel lassen sich sowohl die Klangfarbe als auch die Klanglänge und das Klangvolumen beeinflussen.

Ferner ist es vorteilhaft, dass das Schlagzeug eine Trommel oder Tom oder ein Instrument ist, das mit einem oder mehreren aus Tierhäuten, Kunststoff oder anderem dünnen Material bestehenden Fellen bespannt sein kann.

In einer Ausführungsform kann der Bügel bzw. können dessen Schenkel einen oder mehrere innere Hohlräume aufweisen. Die Hohlräume beeinflussen die Eigenfrequenz des Bügels und damit auch die Dämpfung bzw. Verlängerung der Tonlänge bei ansonsten gleichen äußeren Abmessungen des Bügels und gleicher Einstellung des Verbindungselements.

Die inneren Hohlräume können zum Beispiel mehrere Bohrungen gleichen oder auch unterschiedlichen Durchmessers in dem Bügel sein, die sich senkrecht zur Krümmungsebene des Bügels erstrecken.

Weitere Vorteile und Einzelheiten der Erfindung sind in der Beschreibung erläutert und in den Figuren dargestellt. Der Gegenstand des Schutzbegehrens ist durch die Patentansprüche definiert.

Dabei zeigen:
Fig. 1 eine perspektivische Darstellung der Vorrichtung für ein Schlagzeug mit einer Aufnahme für eine Einrichtung zur Veränderung der Tonhöhe des Schlagzeugs;
Fig. 2 eine Teilansicht der Vorrichtung für ein Schlagzeug von hinten mit einem Bügel;
Fig. 3 eine schematische Teilansicht der Vorrichtung für ein Schlagzeug von vorn mit einem Bügel, in der Ansicht von vorne und schräg von oben,'
Fig. 4 eine andere Variante einer erfindungsgemäßen Einrichtung zur Einstellung des An- und Abklingverhaltens, insbesondere der Tonlänge eines Schlagzeugs, mit in den Schenkeln eines Bügels vorgesehenen Aussparungen und variablen Anschlussteilen.

Die Figuren 1 bis 3 zeigen eine Vorrichtung 1 für eine Trommel 2 mit einem Befestigungsende 20, das mit einer auf der Innenseite des Kessels 8 angeordneten (nicht sichtbaren) Befestigungsplatte oder Befestigungsblock verschraubt ist. Die Einrichtung 3 zur Veränderung der Tonlänge des Schlagzeugs 2 besteht im Wesentlichen aus einem in Längsrichtung geteilten, an einem Ende offenen Bügel 5, der somit aus zwei im Wesentlichen identischen, parallelen Schenkeln 4a, 4b besteht. Die mit der Vorrichtung 1 ausgestattete Trommel 2 wird insgesamt uns allgemeiner auch als Schlagzeug 100 bezeichnet. Ein austauschbares, massives Anschlussteil ist in Verlängerung des befestigten Endes des Bügels 5 freitragend (also nicht in Kontakt mit dem Kessel) an dem Bügelende befestigt. Auch dieses Anschlussteil hat Einfluss auf das An- und Abklingverhalten (Tonlänge, Klangfarbe, etc) und ist gegen andere Anschlussteile anderer Masse oder auch aus anderem Material oder mit anderem Aufbau austauchbar, um so zusätzlich das An- und Abklingverhalten der erfindungsgemäßen Vorrichtung beeinflussen zu können.

Das Ende des Bügels 5 ist insbesondere über Schrauben 17 lösbar mit dem Kessel 8. der Trommel 2 oder einer Tom verbunden. Auf dem insgesamt mit 5 bezeichneten Bügel 5 ist eine verstellbare Befestigungsvorrichtung oder Verbindungselement 6 angeordnet, an das ein Stützarm oder eine Bodenstütze 7 angeschlossen ist, die sich auf dem Boden abstützen kann.

Die Einrichtung 3 des Schlagzeugs 100 ist als geformter Bügel 5 ausgebildet und bildet einen Kreisbogen, der an den Außenumfang einer Wand 8 des Schlagzeugs 2 angepasst und mit Abstand zur Außenseite oder der Wand des Schlagzeugs 2 vorzugsweise parallel entlang des Umfangs des Kessels 8 verläuft. Der Bügel verläuft mit Bezug auf die Standfläche des Schlagzeugs in etwa horizontal, genauer gesagt parallel zur Ebene des Schlagfells 16.

Das Verbindungselement 6 für die Bodenstütze 7 ist entlang des Bügels 5 stufenlos verschiebbar gelagert und kann mit Hilfe einer Klemmvorrichtung, zum Beispiel eines Schnellspanners 19, an beliebigen Stellen am Bügel 5 festgeklemmt werden.

Die Befestigungsvorrichtung oder das Verbindungselement 6 weist eine Klemmvorrichtung mit zwei Flanschteilen 9, 10 auf, deren einander zugewandte Flächen Aussparungen haben, deren Querschnitt vorzugsweise an den Querschnitt der Schenkel 4 a und 4b des Bügels 5 angepasst ist, so dass sich die Flansche 9, 10 beim Zusammenpressen mittels eines Schnellspannhebels19 oder dergleichen auf den Schenkeln 4a und 4b des Bügels 5 festklemmen. und nach dem Lockern des Schnellspannhebels19 auf dem Bügel 5 stufenlos verschoben werden können.

Ferner weist die Befestigungsvorrichtung oder das Verbindungselement 6 eine Öffnung 12 auf, in der ein Stützarm oder die Bodenstütze 7 aufgenommen und mit Hilfe einer Stellschraube 11 in der Höhe stufenlos fixiert werden kann.

Ein Ende des Bügels 5 ist starr und/oder auch verstellbar an der Wand des Kessels 8 des Schlagzeugs 100 befestigt. In Figur 3 erkennt man zwei von der Innenseite des Kessels durch das Bügelende in Gewindebohrungen des Bügelendes einzudrehende Befestigungsschrauben 17, die eine hier nicht dargestellte Befestigungsplatte auf der Innenseite des Kessels 8 durchgreifen.

Je nach Ausgestaltung der Befestigung könnte es auch möglich sein, je nach Bedarf den Abstand zwischen dem Flansch 9 und der Außenseite bzw. der Wand 8 zu verändern. D. h. den Bügel hin zur Kesselwand oder in größeren Abstand zu dieser zu verkippen.

Das Anschlussteil 13 besteht aus zwei im Wesentlichen identischen, im Abstand zueinander angeordneten Blöcken 13 die durch das Distanzstück 21 voneinander getrennt sind, welches auch als Verbindungsplatte und gleichzeitig auch als Distanzstück 21 für die Schenkel 4a, 4b des Bügels 5 dient. Die Schenkel 4a, 4b sind mit dem Distanzstück 21 verspannt, die beiden Blöcke 13 des Anschlussteils sind in ihrer Form dem Distanzstück 21 angepasst (oder umgekehrt) und verlaufen an Ihren dem Bügel 5 abgewandten Ende bogenförmig und keilförmig verjüngt.

Das Anschlussteil 13 als massive (und in diesem Fall relativ massereiche) Verlängerung des Bügels 5 kann aus einem oder mehreren Teilen gebildet sein, die miteinander verbunden sind, wie man in der Ausführungsform gemäß Figur 4 erkennen kann. In diesem Fall besteht das Anschlussteil aus zwei durch ein Distanzstück 21 voneinander getrennten Blöcken aus Metall, insbesondere aus Stahl oder Edelstahl.

Die Trommel 2 und der Bügel 5 funktionieren wie eine Stimmgabel als Biegeschwinger, der Bügel 5 bildet sozusagen eine Hälfte der Stimmgabel, die Trommel 2 die andere Hälfte, wobei allerdings ein Schenkel der Stimmgabel durch das Verbindungselement fixiert ist, was zu einer Verschiebung der Körperschall-Phasenlage führt, und es könnten positive und negative Interferenzeffekte auftreten.

Alle bekannten Vorrichtungen zur Aufhängung von Trommeln versuchen lediglich, die Trommel von dem Ständer zu entkoppeln, während gemäß der vorliegenden Erfindung die Schwingungsfähigkeit einer Aufhängung (in Form des Bügels 5) ausdrücklich gewünscht und durch Verstellung des Verbindungselementes 6 auf dem Bügel 5 gezielt variierbar ist. Im vorliegenden Fall geht die Erfindung aus von der Überlegung, dem Kessel eine ausreichende Bewegungsfreiheit zu geben, so dass er entsprechend lange nachschwingen kann. Die Verbindung des Kessels mit einem Ständer oder einer Aufhängung beschränkt sich dabei auf die Verbindung mit einem Ende des Bügels, das seinerseits einen einstellbaren Abstand zu dem Verbindungselement 6 hat, so dass auch dieses Ende des Bügels mitschwingen kann. Durch die Einstellung des Abstandes des Verbindungselementes 6 wird dieses Mitschwingverhalten und damit die Tonlänge (das Sustain) verändert. Je weiter das Verbindungselement zu einem Ständer oder dergleichen von dem an dem Kessel befestigten Bügelende entfernt ist, desto länger wird der Ton bzw. das Nachklingen. Als Effekt zweiter Ordnung kann sich dabei auch die Tonhöhe etwas verändern, ist aber grundsätzlich und weitgehend unabhängig von der Tonlänge über die Fellspannung einstellbar. Auch die Klangfarbe und ganz allgemein gesprochen das An- und Abklingverhalten kann so wirksam beeinflusst werden, wobei auch das Anschlussteil, bestehend aus zwi Blöcken 13, die in Verlängerung des befestigten Bügelendes vorgesehen sind, einen erheblichen Einfluss auf diese An- und Abklingverhalten haben.

Es wird somit ein perfektes Schwingverhalten an der Trommel sichergestellt. Die Gesamtheit von Trommel und der Einrichtung 3 zur Veränderung der Tonlänge und/oder Tonhöhe bewirkt zum Beispiel, dass ein dickwandiger Trommelkessel auch wie ein dünnwandiger Kessel klingen kann.

Die Figuren 2 und 3 zeigen aus unterschiedlichen Richtungen jeweils eine perspektivische Ansicht der Vorrichtung 3 zur Verstellung der Tonlänge eines Schlagzeugs 100.

Die Vorrichtung 1 besteht im Wesentlichen aus einem Bügel 5 und einem Verbindungselement 6, welches auf dem Bügel 5 verschiebbar ist und eine Verbindung des Bügels 5 mit einem (in den Figuren 2 und 3 nicht dargestellten Ständer oder einer Stativstange 7 herstellen kann und gleichzeitig auch in Form der Flansche 9, 10 und des Schnellspanners 19 ein Verbindungselement 6 bilden, das auf dem Bügel 5 an einer beliebigen Position festgeklemmt werden kann. Der Bügel 5 und das Verbindungselement 6 bilden zusammen die Einrichtung 3 zur Einstellung der Tonlänge, die durch das Anschlussteil 13 zusätzlich modifiziert werden kann. Der Bügel 5 kann aus einem oder zwei mit Abstand zueinander angeordneten Schenkeln 4a, 4b bestehen, auf denen ein Verbindungselement 6 verschiebbar aufgenommen ist.

Das in der Beschreibung und in den Ansprüchen beschriebene Schlagzeug 100 kann eine Trommel 2 oder Tom oder ein Instrument sein, das mit einem oder mehreren aus Tierhäuten 16, Kunststoff oder anderem dünnen Material bestehenden Fellen 16 bespannt ist.

In einem nicht-erfindungsgemäßen Beispiel kann das beschriebene Schlagzeug ein Becken sein.

Die Figuren 4a-c zeigen zwei perspektivische Ansichten einer Vorrichtung 1' mit einer Einrichtung 3 zum Ändern der Tonlänge (Figuren 4a, b) sowie eine Draufsicht von oben auf eine solche Einrichtung (Figur 4c), und zwar jeweils mit einem Anschlussteil 13 und einem Verbindungselement 6.

Diese Ausführungsform, die hinsichtlich ihrer äußeren Form und ihren Abmessungen mit der in den vorherigen Figuren dargestellten Ausführungsform vollständig oder zumindest weitgehend übereinstimmt, unterscheidet sich von den zuvor beschriebenen Ausführungsformen unter anderem dadurch, dass die beiden Schenkel 4a, 4b des Bügels 5' jeweils eine Mehrzahl von Bohrungen 18 aufweisen, die sich senkrecht zu der Krümmungsebene des Bügels 5' erstrecken. Wie man sieht, haben in diesem Fall die Bohrungen 18 teilweise unterschiedlichen Durchmesser und haben insbesondere etwa in der Mitte des Bügels 5' einen kleineren Durchmesser und einen größeren Abstand zueinander. Die Bohrungen ändern das Trägheitsmoment des Bügels 5' und damit auch dessen Eigenfrequenz zusammen mit dem Verbindungselement 6, welches entlang des Bügels 51 verschiebbar und festklemmbar ist.

Ein weiterer Unterschied zu der Ausführungsform der Figuren 1 bis 3 liegt in der Ausbildung des Anschlussteils 13 in Form eines Stapels aus identisch geformten Scheiben, die aber durch Zwischenlagen aus einem anderen Material getrennt sein können und jeweils unterschiedlich, vor allem mit unterschiedlicher Gesamtmasse zusammengestellt werden können.

### Bezugszeichenliste

- 1: Vorrichtung
- 2: Schlagzeug, Trommel, Tom, Becken
- 3: Einrichtung zur Veränderung der Tonlänge
- 4a: Schenkel des Bügels 5
- 4b: Schenkel des Bügels 5
- 5: Bügel
- 6: Verbindungselement
- 7: Stützarm, Bodenstütze
- 8: Wand
- 9: Flanschteil
- 10: Flanschteil
- 11: Klemmschraube
- 12: Öffnung
- 13: Anschlussteil

- 16: Schlagfell
- 17: Schrauben
- 18.: Kessel der Trommel
- 19: Schnellspannhebel
- 20: Befestigungsende
- 21: Distanzstück

## Patentansprüche

1. Schlagzeug (2) mit einer Vorrichtung (1), wobei die Vorrichtung (1) eine Einrichtung (3) zur Veränderung der Tonlänge und/oder der Töne und/oder der Klangfarbe des Schlagzeugs (2) aufweist, und die Einrichtung (3) am Schlagzeug (2) befestigt ist und einen Bügel (5) aufweist, an dem ein verstellbares Verbindungselement (6) angeordnet ist, das für eine Verbindung mit einem Stützarm oder einer Bodenstütze (7) ausgelegt ist, wobei ausschließlich ein Ende des Bügels (5) am Kessel des Schlagzeugs (2) befestigt ist während andere Teile des Bügels (5) nicht an dem Schlagzeug (2) fixiert sind, und wobei das Verbindungselement (6) für die Bodenstütze (7) an dem Bügel verschiebbar gelagert ist und mit Hilfe einer Klemmvorrichtung an beliebigen Stellen am Bügel festsetzbar ist, **dadurch gekennzeichnet, dass** der Bügel (5) einen Kreisbogen bildet, der an den Außenumfang einer Wand (8) des Schlagzeugs (2) angepasst und mit Abstand zur Außenseite oder der Wand (8) des Schlagzeugs (2) angeordnet ist.

2. Schlagzeug (2) nach Anspruch 1, **dadurch gekennzeichnet, dass** das befestigte Ende des Bügels starr und/oder verstellbar mit einem austauschbaren, freitragenden Anschlussteil verbunden ist, das eine Verlängerung des Bügels über dessen befestigtes Ende hinaus darstellt.

3. Schlagzeug (2) nach dem vorstehenden Anspruch, **dadurch gekennzeichnet, dass** das Anschlussteil mehrteilig ausgebildet ist.

4. Schlagzeug (2) nach Anspruch 3, **dadurch gekennzeichnet, dass** das Anschlussteil (13) aus einem Stapel aus identisch geformten Scheiben, von denen ein Teil aus demselben Material besteht während ein anderer Teil der Scheiben wahlweise aus einem anderen Material besteht.

5. Schlagzeug (2) nach Anspruch 3 oder 4, **dadurch gekennzeichnet, dass** das Anschlussteil in Verlängerung des Bügels (5) über dessen Befestigungsende (20) hinaus bogenförmig gekrümmt und keilförmig verjüngt sowie ohne direkten Kontakt mit der Kesselwand verläuft.

6. Schlagzeug (2) nach einem der vorhergehenden Ansprüche, **dadurch gekennzeichnet, dass** das Verbindungselement (6) die Klemmvorrichtung ist, die Flanschteile (9, 10) aufweist, wobei der eine Flanschteil (9) an der Innenseite und der zweite Flanschteil (10) an der Außenseite des Bügels (5) mit Hilfe eines Schnellspanners (19) oder mindestens einer Stellschraube anpressbar ist, wobei das Verbindungselement (6) vorzugsweise eine Öffnung (12) aufweist, in der der Stützarm oder die Bodenstütze (7) aufgenommen und festgesetzt werden kann.

7. Schlagzeug (2) nach einem der vorhergehenden Ansprüche, **dadurch gekennzeichnet, dass** der Bügel (5) aus zwei mit Abstand zueinander angeordnetem Schenkeln (4a, 4b) besteht, auf welchen das Verbindungselement (6) verschiebbar aufgenommen ist.

8. Schlagzeug (2) nach einem der vorhergehenden Ansprüche, **dadurch gekennzeichnet, dass** der Bügel (5) starr und/oder verstellbar mit dem Schlagzeug (2) verbunden ist.

9. Schlagzeug (2) nach einem der vorhergehenden Ansprüche, **dadurch gekennzeichnet, dass** der Bügel (5) ausgehend von seinem mit dem Schlagzeug (2) verbundenen Befestigungsende (20) zur Befestigung des Bügels an dem Schlagzeug (2), über zumindest einen Teil seiner Länge freitragend angeordnet ist, wobei der Bügel in einer Ebene parallel zur Schlagfellebene und/oder in seiner Winkellage mit Bezug auf die Schlagfellebene des Schlagzeugs veränderbar ist.

10. Schlagzeug (2) nach einem der vorhergehenden Ansprüche,**dadurch gekennzeichnet, dass** das Schlagzeug (2) eine Trommel oder Tom oder ein Instrument ist, das mit einem oder mehreren aus Tierhäuten, Kunststoff oder anderem dünnen Material bestehenden Fellen bespannt sein kann.

11. Schlagzeug (2) nach einem der vorstehenden Ansprüche, **dadurch gekennzeichnet, dass** der Bügel innere Hohlräume, vorzugsweise in Form von Bohrungen, die sich wiederum vorzugsweise senkrecht zur Krümmungsebene des Bügels erstrecken aufweist.

## Claims

1. Percussion instrument (2) with a device (1), wherein the device (1) comprises an apparatus (3) for altering the note length and/or the notes and/or the timbre of the percussion instrument (2), and the apparatus (3) is fastened to the percussion instrument (2) and has a clip (5), on which an adjustable connecting element (6) is arranged which is designed for a connection to a support arm or a floor support (7), wherein only one end of the clip (5) is fastened to the shell of the percussion instrument (2), whereas other parts of the clip (5) are not fixed to the percussion instrument (2), and wherein the connecting element (6) for the floor support (7) is mounted displaceable on the clip (5) and can be fixed to desired points on the clip (5) with the help of a clamping device, **characterized in that** the clip (5) forms an arc, which is matched to the outer circumference of a wall (8) of the percussion instrument (2) and is arranged at a distance from the outside or the wall (8) of the percussion instrument (2).

2. Percussion instrument (2) according to claim 1, **characterized in that** the fastened end of the clip is connected rigidly and/or adjustably to a replaceable, self-supporting connecting part, which represents an extension of the clip beyond its fastened end.

3. Percussion instrument (2) according to the preceding claim, **characterized in that** the connecting part is formed in several parts.

4. Percussion instrument (2) according to claim 3, **characterized in that** the connecting part (13) consists of a stack of identically shaped disks, some of which consist of the same material whereas others of the disks optionally consist of a different material.

5. Percussion instrument (2) according to claim 3 or 4, **characterized in that** the connecting part as an extension of the clip (5) beyond its fastening end (20) runs curved in an arc shape and tapered in a wedge shape as well as without direct contact with the shell wall.

6. Percussion instrument (2) according to one of the preceding claims, **characterized in that** the connecting element (6) is the clamping device which has flange parts (9, 10), wherein one flange part (9) can be pressed on the inside and the second flange part (10) can be pressed on the outside of the clip (5) with the help of a quick clamp (19) or at least one tensioning screw, wherein the connecting element (6) has an opening (12), in which the support arm or the floor support (7) can be housed and fixed.

7. Percussion instrument (2) according to one of the preceding claims, **characterized in that** the clip (5) consists of two prongs (4a, 4b) arranged at a distance from each other, on which a connecting element (6) is housed displaceable.

8. Percussion instrument (2) according to one of the preceding claims, **characterized in that** the clip (5) is connected rigidly and/or adjustably to the percussion instrument (2).

9. Percussion instrument (2) according to one of the preceding claims, **characterized in that** the clip (5) is arranged self-supporting over at least one part of its length starting from its fastening end (20) connected to the percussion instrument (2) for fastening the clip to the percussion instrument (2), wherein the clip is in a plane parallel to the drum head plane and/or its angular position in relation to the drum head plane of the percussion instrument can be changed.

10. Percussion instrument (2) according to one of the preceding claims, **characterized in that** the percussion instrument (2) is a drum or torn or an instrument which can be covered with one or more heads consisting of animal skins, plastic or another thin material.

11. Percussion instrument (2) according to one of the preceding claims, **characterized in that** the clip has inner cavities, preferably in the form of holes, which extend perpendicular to the plane of curvature of the clip.

## Revendications

1. Instrument de percussion (2) avec un dispositif (1), le dispositif (1) comprenant un appareil (3) permettant de modifier la longueur de son et/ou les sons et/ou le timbre sonore de l'instrument de percussion (2), et l'appareil (3) étant fixé à l'instrument de percussion (2) et comprenant un étrier (5) sur lequel est agencé un élément de liaison (6) réglable conçu pour être relié à une perche ou à un pied (7), seule une extrémité de l'étrier (5) étant fixée au fût de l'instrument de percussion (2) tandis que d'autres parties de l'étrier (5) ne sont pas fixées à l'instrument de percussion (2), et l'élément de liaison (6) destiné au pied (7) étant monté de manière déplaçable sur l'étrier et pouvant être fixé à n'importe quel endroit souhaité sur l'étrier au moyen d'un dispositif de serrage, **caractérisé en ce que** l'étrier (5) forme un arc de cercle qui est adapté à la circonférence extérieure d'une paroi (8) de l'instrument de percussion (2) et qui est agencé à distance du côté extérieur ou de la paroi (8) de l'instrument de percussion (2).

2. Instrument de percussion (2) selon la revendication 1, **caractérisé en ce que** l'extrémité fixée de l'étrier est reliée de manière fixe et/ou de manière réglable à une pièce de raccordement autoportante interchangeable qui constitue un prolongement de l'étrier au-delà de son extrémité fixée.

3. Instrument de percussion (2) selon la revendication précédente, **caractérisé en ce que** la pièce de raccordement est réalisée en plusieurs parties.

4. Instrument de percussion (2) selon la revendication 3, **caractérisé en ce que** la pièce de raccordement (13) est constituée d'un empilement de disques formés de manière identique, dont une partie est constituée du même matériau, tandis qu'une autre partie des disques est constituée, de manière facultative, d'un matériau différent.

5. Instrument de percussion (2) selon la revendication 3 ou 4, **caractérisé en ce que** la pièce de raccordement s'étend, en se rétrécissant en forme de coin et de manière courbée en forme d'arc, dans le prolongement de l'étrier (5) au-delà de son extrémité de fixation (20), sans contact direct avec la paroi de fût.

6. Instrument de percussion (2) selon l'une quelconque des revendications précédentes, **caractérisé en ce que** l'élément de liaison (6) est le dispositif de serrage comprenant des parties de bride (9, 10), une partie de bride (9) pouvant être appliquée du côté intérieur et l'autre partie de bride (10) pouvant être appliquée du côté extérieur de l'étrier (5) au moyen d'une attache rapide (19) ou d'au moins une vis de réglage, l'élément de liaison (6) comprenant de manière préférée une ouverture (12) au sein de laquelle la perche ou le pied (7) peut être accueilli(e) et arrêté(e).

7. Instrument de percussion (2) selon l'une quelconque des revendications précédentes, **caractérisé en ce que** l'étrier (5) est constitué de deux branches (4a, 4b) agencées à distance l'une de l'autre et sur lesquelles l'élément de liaison (6) est accueilli de manière déplaçable.

8. Instrument de percussion (2) selon l'une quelconque des revendications précédentes, **caractérisé en ce que** l'étrier (5) est relié de manière rigide et/ou réglable à l'instrument de percussion (2).

9. Instrument de percussion (2) selon l'une quelconque des revendications précédentes, **caractérisé en ce que**, à partir de son extrémité de fixation (20) reliée à l'instrument de percussion (2) afin de fixer l'étrier à l'instrument de percussion (2), l'étrier (5) est agencé de manière autoportante sur au moins une partie de sa longueur, l'étrier pouvant être modifié dans un plan parallèle au plan de peau de percussion et/ou dans sa position angulaire par rapport au plan de peau de percussion de l'instrument de percussion.

10. Instrument de percussion (2) selon l'une quelconque des revendications précédentes, **caractérisé en ce que** l'instrument de percussion (2) est un tambour ou un tom ou un instrument pouvant être tendu d'une ou plusieurs peau(x) constituée(s) de peausseries animales, de matière plastique ou d'un autre matériau mince.

11. Instrument de percussion (2) selon l'une quelconque des revendications précédentes, **caractérisé en ce que** l'étrier comprend des cavités internes, de manière préférée sous forme d'alésages s'étendant, à nouveau de manière préférée, perpendiculairement au plan de courbure de l'étrier.
